# FASCICULE DE BREVET EUROPEEN

(11) **EP 2 326 995 B1**
(45) Date de publication et mention de la délivrance du brevet: **19.06.2013**
(21) Numéro de dépôt: 09806405.8
(22) Date de dépôt: 23.07.2009
(51) Int. Cl.: G04B 13/02, G04D 3/00, B81C 1/00

(54) **SYSTÈME D'ENGRENAGE POUR UNE PIÈCE D'HORLOGERIE**
GETRIEBESYSTEM FÜR UHRWERK
GEAR SYSTEM FOR A TIMEPIECE

(30) Priorité: 15.08.2008 EP 08162475
(43) Date de publication de la demande: 01.06.2011
(73) Titulaire: Nivarox-FAR S.A., 2400 Le Locle (CH)
(72) Inventeur: VERARDO, Marco, CH-2336 Les Bois (CH); CONUS, Thierry, CH-2543 Lengnau (CH); THIÉBAUD, Jean-Philippe, CH-1588 Cudrefin (CH); PETERS, Jean-Bernard, CH-2542 Pieterlen (CH); CUSIN, Pierre, CH-1423 Villars-Burquin (CH)
(74) Mandataire: Couillard, Yann Luc Raymond
(86) Numéro de dépôt international: PCT/EP2009/059477
(87) Numéro de publication internationale: WO 2010/018051

(56) Documents cités:
- EP-A- 0 732 635
- EP-A- 1 705 533
- EP-A- 1 835 050
- CH-A5- 694 465
- JP-A- 59 135 385
- JP-A- 61 253 488

## Description

### Domaine de l'invention

L'invention se rapporte à un système d'engrenage composite, par exemple, silicium - métal pour une pièce d'horlogerie et, plus particulièrement un tel système comportant un dispositif d'attache apte à éviter les efforts de cisaillement.

### Arrière plan de l'invention

Dans le but d'éviter les efforts de cisaillement, il est connu dans le domaine de l'horlogerie d'utiliser des axes dont la section est polygonale, c'est-à-dire non circulaire afin d'entraîner en rotation une pièce dont le trou d'axe comporte une forme correspondante à ladite section polygonale. Cependant, une telle configuration, notamment dans le cas d'un rouage, induit une dissymétrie de l'axe néfaste à l'isochronisme du mouvement horloger et oblige les autres rouages, solidaires du même axe, à adopter des trous d'axe de même forme.

De plus, dans le cas d'un organe horloger composite, c'est-à-dire comprenant deux types de matériaux, comme un système d'engrenage du type roue dentée - pignon si l'un des matériaux comporte une zone plastique très restreinte, comme du silicium cristallin, de l'alumine cristalline ou de la silice cristalline, il est difficile de pouvoir l'attacher sur un axe polygonal sans le briser.

Le document EP 1705533 divulgue un assemblage d'une piece sur un axe et le document EP 0732635 un procédé de fabrication d'une pièce de micromécanique.

### Résumé de l'invention

Le but de la présente invention est de pallier tout ou partie les inconvénients cités précédemment en proposant un système d'engrenage comportant un dispositif d'attache permettant d'éviter les efforts de cisaillement tout en pouvant s'adapter à un axe cylindrique à section circulaire.

A cet effet, l'invention se rapporte à un système d'engrenage comprenant un pignon et une roue dentée montés coaxialement par rapport à un axe pivotant caractérisé en ce qu'il comporte un dispositif d'attache entre ledit pignon et ladite roue afin d'éviter le déplacement relatif de l'un par rapport à l'autre.

Conformément à d'autres caractéristiques avantageuses de l'invention :
- le dispositif d'attache comporte une empreinte de forme au moins partiellement correspondante à la section dudit pignon qui est réalisée sur le moyeu de ladite roue afin de les rendre solidaires en rotation ;
- l'empreinte est réalisée dans une partie de l'épaisseur dudit moyeu afin de bloquer tout déplacement relatif par enveloppement partiel du pignon ;
- l'axe est sensiblement cylindrique à section circulaire ;
- l'axe et le pignon sont réalisés à partir d'un matériau métallique ;
- le pignon est venu de matière avec l'axe ;
- la roue dentée est réalisée à partir d'un matériau micro-usinable ;
- le matériau micro-usinable est choisi parmi le groupe comportant du silicium cristallin, de l'alumine cristalline et de la silice cristalline ;
- le dispositif d'attache comporte en outre un matériau adhérant monté entre la roue et le pignon afin d'améliorer la force d'attache dudit dispositif.

L'invention se rapporte également à une pièce d'horlogerie caractérisée en ce qu'elle comporte un système d'engrenage conforme à l'une des variantes précédentes.

L'invention se rapporte enfin à un procédé de fabrication d'un organe horloger d'engrenage en matériau micro-usinable à plusieurs niveaux comportant un dispositif d'attache fabriqué selon les étapes suivantes :
a) se munir d'un substrat en matériau micro-usinable ;
b) structurer sur la surface dudit substrat un masque comportant un premier motif ;
caractérisé en ce qu'il comporte les étapes suivantes :
c) structurer sur la surface dudit substrat et du premier masque, un deuxième masque comportant un deuxième motif plus petit que le premier motif dudit premier masque ;
d) réaliser une attaque anisotropique afin de graver selon le deuxième motif sur une première épaisseur du substrat ;
e) retirer le deuxième masque ;
f) réaliser une deuxième attaque anisotropique afin de continuer la gravure selon le deuxième motif et commencer la gravure selon le premier motif sur une deuxième épaisseur du substrat ;
g) retirer le premier masque ;
h) libérer l'organe horloger du substrat.

Conformément à d'autres caractéristiques avantageuses de l'invention :
- le deuxième motif est gravé dans toute l'épaisseur du substrat ;
- le deuxième motif est en forme de roue dentée dont le moyeu comporte un trou d'axe ;
- le premier motif est en forme d'anneau denté et est gravé partiellement dans l'épaisseur du substrat ;
- le premier masque est réalisé à partir d'oxyde de silicium et, le deuxième masque, à partir d'une résine photosensible ;
- plusieurs organes sont fabriqués sur le même substrat.

### Description sommaire des dessins

D'autres particularités et avantages ressortiront clairement de la description qui en est faite ci-après, à titre indicatif et nullement limitatif, en référence aux dessins annexés, dans lesquels :
- les figures 1 à 6 sont des représentations d'étapes successives de fabrication d'un organe horloger selon l'invention ;
- les figures 7 à 9 sont des représentations d'étapes successives de montage final d'un système d'engrenage selon l'invention.

### Description détaillée des modes de réalisation préférés

Comme illustré aux figures 7 à 9, l'invention se rapporte à un système d'engrenage généralement annoté 1. Il comporte un axe 3, un pignon 5 et une roue dentée 7. Dans l'exemple illustré aux figures 7 à 9, le pignon 5 et la roue 7 sont destinés à être montés coaxialement sur le même axe 3. Un tel système d'engrenage 1 peut, par exemple, être appliqué pour une roue d'échappement ou un mobile de transmission. Bien entendu, l'invention peut être appliquée à d'autres organes horlogers ou non horlogers.

Comme illustré aux figures 7 à 9, l'axe 3 est sensiblement cylindrique à section circulaire, c'est-à-dire symétriquement idéal afin d'être monté entre deux paliers (non représentés) de manière habituelle comme expliqué ci-dessus.

Le pignon 5 comporte un corps principal de forme cylindrique dont la section du diamètre intérieur correspond sensiblement au diamètre extérieur de l'axe 3. Le pignon 5 comporte des ailes 9 s'étendant radialement dudit corps principal afin de coopérer avec un autre organe denté (non représenté). Dans l'exemple illustré aux figures 7 à 9, le pignon 5 comporte une vingtaine d'ailes 9, cependant, suivant l'application du système d'engrenage 1, le nombre peut être inférieur ou supérieur.

La roue 7 comporte une serge 11, un moyeu 13 percé d'un trou d'axe 15 polygonal ou cylindrique et quatre bras 17 reliant ledit moyeu et ladite serge. Comme illustré aux figures 7 à 9, la serge 11 comporte une denture périphérique 19 s'étendant radialement de ladite serge afin de coopérer avec un autre organe denté (non représenté). Bien entendu, le nombre de bras 17 qui relie la serge 11 et le moyeu 13 peut être inférieur ou supérieur suivant l'application.

Selon l'invention, le moyeu 13 comporte, préférentiellement, un dispositif d'attache 21 destiné à éviter le déplacement relatif de la roue 7 par rapport au pignon 5 dans le but de réduire les efforts en cisaillement. Selon l'invention, le dispositif d'attache 21 comporte principalement une empreinte 23 formée au niveau du moyeu 13 et destinée à coopérer avec la partie basse du pignon 5 par recouvrement partiel.

Préférentiellement, comme illustré aux figures 7 à 9, l'empreinte 23 est creusée dans le moyeu 13. De plus, l'empreinte 23 comporte une forme au moins partiellement correspondante à la section à la partie basse du pignon 5 c'est-à-dire un anneau comportant une denture destinée à recevoir par emboîtement au moins une partie des ailes 9 et le corps principal du pignon 5 sur une partie de sa hauteur. On comprend donc que, lorsque la partie basse du pignon 5 est glissée dans l'empreinte 23, l'assemblage limite les débattements angulaires entre le pignon 5 et la roue 7 permettant en conséquence d'éviter les efforts de cisaillement.

Dans l'exemple illustré aux figures 7 à 9, l'empreinte 23 comporte une forme exactement correspondante à la section du pignon 5. Cependant, on comprend que l'empreinte 23 pourrait comprendre moins de dents que d'ailes 9 du pignon 5 tout en permettant toujours d'éviter les efforts de cisaillement. Une telle empreinte pourrait par exemple consister en une denture comportant deux fois moins de dents que le pignon 5 ne comporte d'ailes 9.

Préférentiellement, le système d'engrenage 1 est du type composite, c'est-à-dire qu'il est formé par au moins deux types de matériaux. Ainsi, un des organes est, de manière préférée, formé en un matériau micro-usinable et les autres en matériaux métalliques. Selon l'invention, on utilise un matériau micro-usinable afin de bénéficier d'une précision de fabrication inférieure au micron. Un tel matériau peut comporter du silicium cristallin, de l'alumine cristalline ou de la silice cristalline. Les autres organes sont préférentiellement en matériaux métalliques, lorsqu'ils n'ont pas nécessité à posséder des cotes plus précises que ce qui est possible avec lesdits matériaux métalliques.

Selon l'invention, la roue 7 est, de manière préférée, formée à partir d'un matériau micro-usinable alors que l'axe 3 et le pignon 5 sont réalisés à partir d'un matériau métallique comme, par exemple, de l'acier ou du laiton. Une telle configuration peut notamment être utile pour une application du type roue d'échappement afin d'obtenir une denture d'impulsions 19 mais également une empreinte 23 très précises. En effet, comme visible à la figure 7, la roue 7 possède une profondeur intermédiaire de gravure pour l'empreinte 23 et une gravure totale pour le reste de l'organe.

Selon une variante de l'invention, le dispositif d'attache 21 comporte en outre un matériau adhérant monté entre l'empreinte 23 et le pignon 5 afin d'en améliorer la force d'attache. Un tel matériau peut être, par exemple, une brasure ou un adhésif. En effet, la liaison à l'aide d'un matériau adhérant est généralement performante en traction mais peu performante en cisaillement. On comprend donc que par la configuration du dispositif d'attache 21, la force d'attache bénéficie ainsi desdits avantages en traction du matériau adhérant et des avantages en cisaillement du recouvrement partiel par l'empreinte 23.

Le matériau adhérant peut être, par exemple, monté entre le fond de l'empreinte 23 et le dessous du pignon 5. Le matériau adhérant peut tout aussi bien être monté entre la périphérie des ailes 9 et la denture de l'empreinte 23. Cette dernière configuration est particulièrement intéressante quand l'empreinte 23 n'est pas de forme exactement correspondante à la section du pignon 5 comme expliqué ci-dessus.

Le procédé de fabrication de l'organe en matériau micro-usinable à plusieurs niveaux va maintenant être expliqué à l'aide des figures 1 à 6. Préférentiellement, comme expliqué ci-dessus, l'organe en matériau micro-usinable est une roue dentée 7. Afin de simplifier lesdites figures et se focaliser sur l'explication de la gravure à plusieurs niveaux, seule une partie du moyeu 13 est représentée en coupe. Bien entendu, en plus du trou d'axe 15 gravé débouchant, d'autres cavités sont réalisées débouchantes afin de délimiter le moyeu 13, les bras 17, la serge 11 ainsi que sa denture 19.

Dans un premier temps, comme illustré à la figure 1, on se munit d'un substrat 31 en matériau micro-usinable tel que, préférentiellement, du silicium cristallin, de l'alumine cristalline ou de la silice cristalline. Cette étape peut comporter une phase de rodage mécanique et/ou chimique du substrat 31 afin d'adapter l'épaisseur eT du substrat 31 à celle de l'organe final c'est-à-dire la roue 7.

Dans un deuxième temps, on structure un premier masque de protection 33 sur le dessus du substrat 31. Une telle étape peut être réalisée en effectuant par exemple une oxydation sélective à la surface du substrat 31 dans le but de faire croître de l'oxyde de silicium afin de former ledit masque jusqu'à une hauteur prédéterminée. Comme visible à la figure 2, le masque 33 représente le motif 32 de l'empreinte 23 à graver sur une partie e₂ de l'épaisseur du substrat 31.

Dans un troisième temps, on structure un deuxième masque de protection 35 en recouvrement de celui 33 réalisé dans le deuxième temps. Une telle étape peut être réalisée en effectuant une photolithographie d'une résine photosensible. Ainsi, dans une première phase, on dépose sur le substrat 31 et le masque de protection 33, une résine photosensible. Puis dans une deuxième phase, on expose sélectivement la résine à l'aide d'un rayonnement au travers d'un masque partiellement opaque. Finalement, on développe la résine photosensible sélectivement illuminée afin de ne laisser qu'un masque de protection 35, comme visible à la figure 3, qui représente le motif 34 du trou d'axe 15 et des autres cavités débouchantes de la roue 7 à graver dans l'épaisseur du substrat 31.

Selon une variante, on peut également réaliser le deuxième masque 35 par une oxydation sélective à la surface du substrat 31 dans le but de faire croître de l'oxyde de silicium afin de former ledit masque jusqu'à une hauteur prédéterminée.

Dans un quatrième temps, comme illustré à la figure 4, on effectue une attaque anisotropique sur le substrat 31 selon le motif 34 du second masque de protection 35. L'attaque peut être du type sec ou humide. De manière préférée, on utilisera un procédé du type gravage ionique réactif profond (plus connu sous l'abréviation anglaise « DRIE » venant des termes « Deep Reactive Ion Etching »). Comme expliqué ci-dessus, l'attaque permet de commencer la gravure du trou d'axe 15 mais également des autres cavités débouchantes de la roue 7. Comme visible à la figure 4, à la fin de l'attaque, le substrat 31 est gravé selon le motif 34 sur une partie e₁ de son épaisseur e_{T}.

Dans un cinquième temps, on retire le deuxième masque 35. Suivant la nature du deuxième masque 35, cela peut consister à respectivement retirer la résine structurée ou attaquer la couche d'oxyde de silicium jusqu'à découvrir le motif 32.

Dans un sixième temps, on effectue une deuxième attaque anisotropique sur le substrat 31 selon le motif 32 du premier masque de protection 33. L'attaque peut également être du type sec ou humide. De manière similaire à la quatrième étape, la deuxième attaque permet de continuer la gravure du trou d'axe 15 mais également des autres cavités débouchantes de la roue 7 et de commencer la gravure de l'empreinte 23. Comme visible à la figure 5, à la fin de la deuxième attaque, le substrat 31 est gravé sur toute son épaisseur eT selon le motif 34 et sur une partie e₂ de son épaisseur selon le motif 32.

Préférentiellement selon l'invention, au niveau du moyeu 13 comme illustré à la figure 3 ou 4, la section du motif 34 du deuxième masque 35 est plus petite que celle du motif 32 du premier masque 33. Cela permet en effet de graver le motif 34 seul puis de graver ensuite les motifs 34 et 32 ensemble. Dans un septième et dernier temps, la roue finie 7 est libérée du substrat 31.

On comprend à la lecture du procédé de fabrication de l'organe horloger 7 qu'en fonction de l'épaisseur totale e_{T} du substrat 31 et de la profondeur e₂ de l'empreinte 23, on en déduit la profondeur minimale e₁ de gravure qui doit être réalisée lors du quatrième temps afin que le trou d'axe 15 et les autres cavités délimitant le moyeu 11, les bras 17, la serge 11 ainsi que sa denture 19 soient gravés dans toute l'épaisseur du substrat 31. On réalise également qu'avantageusement le procédé de fabrication autorise la réalisation sur un même substrat 31 de plusieurs organes 7.

Le procédé de montage final va maintenant être expliqué en relation avec les figures 7 à 9. Dans un premier temps, il est nécessaire de monter de manière fixe le pignon 5 sur l'axe 3. Préférentiellement selon l'invention, dans le but de simplifier ledit procédé de montage mais également de limiter les glissements entre le pignon 5 et l'axe 3, le premier est venu de matière avec le dernier afin de former une pièce unique. Bien entendu, d'autres types de montage sont possibles comme, par exemple, le chassage, le collage ou le brasage.

Dans un deuxième temps, l'ensemble pignon 5 - axe 3 est monté sur l'organe horloger 7 réalisé selon le procédé de fabrication expliqué ci-dessus, dans l'exemple une roue dentée, afin de former le système d'engrenage composite 1. Dans une première phase, l'ensemble pignon 5 - axe 3 est rapproché de l'organe 7 de manière à ce que l'extrémité basse de l'axe 3 fasse vis-à-vis avec le trou d'axe 15 de la roue 7 comme illustré à la figure 7. Dans une deuxième phase, en continuant le rapprochement, l'axe 3 glisse à travers le trou d'axe 15 à frottement gras comme illustré à la figure 8 jusqu'à ce que, dans une troisième phase, le bas du pignon 5 s'emboîte dans l'empreinte 23 creusée dans le moyeu 13 de la roue 7.

Comme expliqué ci-dessus, selon une variante de l'invention, un matériau adhérant peut être utilisé afin d'améliorer la force d'attache entre le pignon 5 et la roue 7. Dans une telle variante, deux phases supplémentaires pourraient être réalisées. Une phase intermédiaire entre les deuxième et troisième phases du procédé de montage final pourrait consister à déposer ledit matériau dans le fond de l'empreinte 23. Un tel matériau pourrait être une brasure et/ou un adhésif telle qu'une colle polymère. Une phase finale pourrait alors suivre la troisième phase et permettrait d'activer le matériau adhérant comme, par exemple, en réalisant la fusion de ladite brasure et/ou en polymérisant ladite colle.

Il peut également être envisagé deux phases finales. La première pourrait consister à déposer ledit matériau entre les dentures de l'empreinte 23 et les ailes 9 du pignon 5. Un tel matériau pourrait également être une brasure et/ou un adhésif telle qu'une colle polymère. La deuxième phase finale pourrait alors permettre d'activer le matériau adhérant comme, par exemple, en réalisant la fusion de ladite brasure et/ou en polymérisant ladite colle. Ce mode de réalisation est particulièrement intéressant quand l'empreinte 23 n'est pas de forme exactement correspondante à la section du pignon 5 comme expliqué ci-dessus.

On obtient ainsi comme illustré à la figure 9 un système d'engrenage composite 1 du type roue dentée à pignon apte à être intégré dans une pièce d'horlogerie et comportant une roue 7 en matériau micro-usinable dont la serge 11 comporte une denture 19 et dont le moyeu 13 est lié, avantageusement, à l'ensemble axe 3 - pignon 5 au moyen du dispositif d'attache 21.

Bien entendu, la présente invention ne se limite pas à l'exemple illustré mais est susceptible de diverses variantes et modifications qui apparaîtront à l'homme de l'art. En particulier, l'empreinte 23 peut être au moins partiellement en saillie du moyeu 13. En effet, cela autoriserait l'augmentation de la zone de contact entre l'axe 3 et le moyeu 13 ce qui permettrait l'amélioration du guidage de la roue 7 par rapport à l'axe 3. Ladite zone de contact pourrait même correspondre à la hauteur totale de la roue 7, l'empreinte 23 serait alors entièrement en saillie du moyeu 13 de la roue 7 au lieu d'être au moins partiellement en creux.

## Revendications

1. Système d'engrenage (1) comprenant un pignon (5) et une roue dentée (7) montés coaxialement par rapport à un axe pivotant (3), un dispositif d'attache (21) entre ledit pignon et ladite roue afin d'éviter le déplacement relatif de l'un par rapport à l'autre **caractérisé en ce que** le dispositif d'attache (21) comporte une empreinte (23) de forme au moins partiellement correspondante à la section dudit pignon qui est réalisée sur le moyeu (13) de ladite roue afin de les rendre solidaires en rotation.

2. Système (1) selon la revendication 1, **caractérisé en ce que** l'empreinte (23) est réalisée dans une partie de l'épaisseur (e₂) dudit moyeu afin de bloquer tout déplacement relatif par enveloppement partiel du pignon (5).

3. Système (1) selon l'une des revendications précédentes, **caractérisé en ce que** l'axe (3) est sensiblement cylindrique à section circulaire.

4. Système (1) selon l'une des revendications précédentes, **caractérisé en ce que** l'axe (3) et le pignon (5) sont réalisés à partir d'un matériau métallique.

5. Système (1) selon l'une des revendications précédentes, **caractérisé en ce que** le pignon (5) est venu de matière avec l'axe (3).

6. Système (1) selon l'une des revendications précédentes, **caractérisé en ce que** la roue dentée (7) est réalisée à partir d'un matériau micro-usinable.

7. Système (1) selon la revendication 6, **caractérisé en ce que** le matériau micro-usinable est choisi parmi le groupe comportant du silicium cristallin, de l'alumine cristalline et de la silice cristalline.

8. Système (1) selon l'une des revendications précédentes, **caractérisé en ce que** le dispositif d'attache (21) comporte en outre un matériau adhérant monté entre la roue (7) et le pignon (5) afin d'améliorer la force d'attache dudit dispositif.

9. Pièce d'horlogerie **caractérisée en ce qu'**elle comporte un système d'engrenage (1) conforme à l'une des revendications précédentes.

10. Procédé de fabrication d'un organe (7) horloger d'engrenage en matériau micro-usinable à plusieurs niveaux comportant un dispositif d'attache fabriqué selon les étapes suivantes :
a) se munir d'un substrat (31) en matériau micro-usinable ;
b) structurer sur la surface dudit substrat un masque (33) comportant un premier motif (32) ;
**caractérisé en ce qu'**il comporte les étapes suivantes :
c) structurer sur la surface dudit substrat et du premier masque (33), un deuxième masque (35) comportant un deuxième motif (34) plus petit que le premier motif (32) dudit premier masque ;
d) réaliser une attaque anisotropique afin de graver selon le deuxième motif (34) sur une première épaisseur (e₁) du substrat (31) ;
e) retirer le deuxième masque (35) ;
f) réaliser une deuxième attaque anisotropique afin de continuer la gravure selon le deuxième motif (34) et commencer la gravure selon le premier motif (32) sur une deuxième épaisseur (e₂) du substrat (31) ;
g) retirer le premier masque (33) ;
h) libérer l'organe horloger d'engrenage (7) du substrat (31).

11. Procédé selon la revendication 10, **caractérisé en ce que** le deuxième motif (34) est gravé dans toute l'épaisseur (eT) du substrat (31).

12. Procédé selon la revendication 11, **caractérisé en ce que** le deuxième motif (34) est en forme de roue dentée (7) dont le moyeu (13) comporte un trou d'axe (15).

13. Procédé selon l'une des revendications 10 à 12, **caractérisé en ce que** le premier motif (32) est en forme d'anneau denté (23) et est gravé partiellement dans l'épaisseur (e₂) du substrat (31).

14. Procédé selon l'une des revendications 10 à 13, **caractérisé en ce que** le premier masque (33) est réalisé à partir d'oxyde de silicium et, le deuxième masque (35), à partir d'une résine photosensible.

15. Procédé selon l'une des revendications 10 à 13, **caractérisé en ce que** le premier (33) et le deuxième (35) masques sont réalisés à partir d'oxyde de silicium.

16. Procédé selon l'une des revendications 10 à 15, **caractérisé en ce que** plusieurs organes (7) sont fabriqués sur le même substrat (31).

## Patentansprüche

1. Getriebesystem (1), das ein Ritzel (5) und ein Zahnrad (7), die in Bezug auf eine Drehwelle (3) koaxial montiert sind, und eine Befestigungsvorrichtung (21) zwischen dem Ritzel und dem Rad, um eine relative Verlagerung zwischen ihnen zu vermeiden, umfasst, **dadurch gekennzeichnet, dass** die Befestigungsvorrichtung (21) einen Hohlraum (23) aufweist, dessen Form wenigstens teilweise dem Querschnitt des Ritzels entspricht und der in der Nabe (13) des Rades ausgebildet ist, um sie drehfest zu verbinden.

2. System (1) nach Anspruch 1, **dadurch gekennzeichnet, dass** der Hohlraum (23) in einem Teil mit einer Dicke (e₂) der Nabe verwirklicht ist, um jegliche relative Verlagerung durch teilweises Umgeben des Ritzels (5) zu blockieren.

3. System (1) nach einem der vorhergehenden Ansprüche, **dadurch gekennzeichnet, dass** die Welle (3) im Wesentlichen zylindrisch mit kreisförmigem Querschnitt ist.

4. System (1) nach einem der vorhergehenden Ansprüche, **dadurch gekennzeichnet, dass** die Welle (3) und das Ritzel (5) aus einem metallischen Material verwirklicht sind.

5. System (1) nach einem der vorhergehenden Ansprüche, **dadurch gekennzeichnet, dass** das Ritzel (5) einteilig mit der Welle (3) hergestellt ist.

6. System (1) nach einem der vorhergehenden Ansprüche, **dadurch gekennzeichnet, dass** das Zahnrad (7) aus einem mikrobearbeitbaren Material verwirklicht ist.

7. System (1) nach Anspruch 6, **dadurch gekennzeichnet, dass** das mikrobearbeitbare Material aus der Gruppe gewählt ist, die kristallines Silicium, kristallines Aluminiumoxid und kristallines Siliciumoxid enthält.

8. System (1) nach einem der vorhergehenden Ansprüche, **dadurch gekennzeichnet, dass** die Befestigungsvorrichtung (21) außerdem ein Haftmaterial enthält, das zwischen dem Rad (7) und dem Ritzel (5) montiert ist, um die Befestigungskraft der Vorrichtung zu verbessern.

9. Zeitmessgerät, **dadurch gekennzeichnet, dass** es ein Getriebesystem (1) nach einem der vorhergehenden Ansprüche enthält.

10. Verfahren zum Herstellen eines Getriebe-Uhrenorgans (7) aus einem mikrobearbeitbaren Material mit mehreren Ebenen, das eine Befestigungsvorrichtung umfasst, die gemäß den folgenden Schritten hergestellt wird:
a) Bereitstellen eines Substrats (31) aus einem mikrobearbeitbaren Material;
b) Strukturieren der Oberfläche des Substrats mit einer Maske (33), die ein erstes Muster (32) enthält;
**dadurch gekennzeichnet, dass** es die folgenden Schritte umfasst:
c) Strukturieren einer zweiten Maske (35), die ein zweites Muster (34) aufweist, das kleiner als das erste Muster (32) der ersten Maske ist, auf der Oberfläche des Substrats und der ersten Maske (33);
d) Verwirklichen einer anisotropen Ätzung, um längs des zweiten Musters (34) über eine erste Dicke (e₁) des Substrats (31) zu ätzen;
e) Abnehmen der zweiten Maske (35);
f) Verwirklichen einer zweiten anisotropen Ätzung, um die Ätzung längs des zweiten Musters (34) fortzuführen, und Beginnen der Ätzung längs des ersten Musters (32) über eine zweite Dicke (e₂) des Substrats (31);
g) Abnehmen der ersten Maske (33);
h) Abnehmen des Getriebe-Uhrenorgans (7) von dem Substrat (31).

11. Verfahren nach Anspruch 10, **dadurch gekennzeichnet, dass** das zweite Muster (34) über die gesamte Dicke (e_{T}) des Substrats (31) geätzt wird.

12. Verfahren nach Anspruch 11, **dadurch gekennzeichnet, dass** das zweite Muster (34) die Form eines Zahnrades (7) hat, dessen Nabe (13) ein Wellenloch (15) aufweist.

13. Verfahren nach einem der Ansprüche 10 bis 12, **dadurch gekennzeichnet, dass** das erste Muster (32) die Form eines gezahnten Rings (23) hat und über die Dicke (e₂) des Substrats (31) teilweise geätzt ist.

14. Verfahren nach einem der Ansprüche 10 bis 13, **dadurch gekennzeichnet, dass** die erste Maske (33) aus Siliciumoxid verwirklicht ist und dass die zweite Maske (35) aus einem lichtempfindlichen Harz verwirklicht ist.

15. Verfahren nach einem der Ansprüche 10 bis 13, **dadurch gekennzeichnet, dass** die erste Maske (33) und die zweite Maske (35) aus Siliciumoxid verwirklicht sind.

16. Verfahren nach einem der Ansprüche 10 bis 15, **dadurch gekennzeichnet, dass** mehrere Organe (7) auf demselben Substrat (31) hergestellt werden.

## Claims

1. Gear system (1) including a pinion (5) and a toothed wheel (7), coaxially mounted relative to a pivoting arbour (3), and a securing device (21) between said pinion and said wheel so as to prevent any relative movement of one with respect to the other, **characterized in that** the securing device (21) includes a pattern cavity (23) whose shape at least partially matches the section of said pinion, which is made on the hub (13) of said wheel so as to secure said pinion and wheel in rotation.

2. System (1) according to claim 1, **characterized in that** the pattern cavity (23) is made in a part of the thickness (e₂) of said hub so as to block any relative movement by partially enveloping the pinion (5).

3. System (1) according to any of the preceding claims, **characterized in that** the arbour (3) is approximately cylindrical with a circular section.

4. System (1) according to any of the preceding claims, **characterized in that** the arbour (3) and the pinion (5) are made from a metallic material.

5. System (1) according to any of the preceding claims, **characterized in that** the pinion (5) is integral with the arbour (3).

6. System (1) according to any of the preceding claims, **characterized in that** the toothed wheel (7) is made from a micro-machinable material.

7. System (1) according to claim 6, **characterized in that** the micro-machinable material is chosen from among the group including crystalline silicon, crystalline alumina and crystalline silica.

8. System (1) according to any of the preceding claims, **characterized in that** the securing device (21) further includes an adhesive material mounted between the wheel (7) and the pinion (5) so as to improve the securing force of said device.

9. Timepiece, **characterized in that** it includes a gear system (1) according to any of the preceding claims.

10. Method of manufacturing a member (7) of a timepiece gear in micro-machinable material on several levels, including a securing device manufactured according to the following steps:
a) providing a substrate (31) made of micro-machinable material;
b) structuring a mask (33) including a first pattern (32) on the surface of said substrate;
**characterized in that** it includes the following steps:
c) structuring a second mask (35) on the surface of said substrate and said first mask (33), said second mask including a second pattern (34) that is smaller than the first pattern (32) of said first mask;
d) performing an anisotropic etch so as to etch the second pattern (34) over a first thickness (e₁) of the substrate (31);
e) removing the second mask (35);
f) performing a second anisotropic etch so as to continue the etch along the second pattern (34) and to start the etch along the first pattern (32) over a second thickness (e₂) of the substrate (31);
g) removing the first mask (33);
h) releasing the timepiece gear member (7) from the substrate (31).

11. Method according to claim 10, **characterized in that** the second pattern (34) is etched in the entire thickness (e_{T}) of the substrate (31).

12. Method according to claim 11, **characterized in that** the second pattern (34) has the shape of a toothed wheel (7) whose hub (13) includes an arbour hole (15).

13. Method according to any of claims 10 to 12, **characterized in that** the first pattern (32) has the shape of a toothed ring (23) is partially etched in the thickness (e₂) of substrate (31).

14. Method according to any of claims 10 to 13, **characterized in that** the first mask (33) is made from silicon oxide and the second mask (35) from a photosensitive resin.

15. Method according to any of claims 10 to 13, **characterized in that** the first (33) and second (35) masks are made from silicon oxide.

16. Method according to any of claims 10 to 15, **characterized in that** several members (7) are manufactured on the same substrate (31).
